# EUROPÄISCHE PATENTSCHRIFT

(11) **EP 0 144 650 B1**
(45) Veröffentlichungstag und Bekanntmachung des Hinweises auf die Patenterteilung: **04.02.1987**
(21) Anmeldenummer: 84112564.4
(22) Anmeldetag: 18.10.1984
(51) Int. Cl.: B65C 1/04, B65C 9/14, B65C 9/22

(54) **Vorrichtung zum Anbringen von Siegelmarken an Zigarettenpackungen**
Device for applying labels to cigarette packets
Dispositif pour l'application de vignettes sur des paquets de cigarettes

(30) Priorität: 02.11.1983 DE 3339555
(43) Veröffentlichungstag der Anmeldung: 19.06.1985
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

## Beschreibung

Die Erfindung betrifft eine Vorrichtung zum Anbringen won Siegelmarken an Zigarettenpackungen nach dem Oberbegriff des Anspruchs 1.

Eine derartige Vorrichtung ist aus der DE-OS 33 09 064 bekannt, bei der die Siegelmarken mittels eines pendelnden Übertragungsarmes aus einem Magazin entnommen und auf Vorsprünge einer Saugtrommel übergeben werden, wo sie über leimaufnehmende Vorsprünge einer Leimwalze beleimt und dann auf eine Übertragungswalze abgeführt werden, die dazu dient, die Siegelmarken an einen die Zigarettenpackungen aufnehmenden Revolver zu übergeben. Der Revolver ist saugluftbeaufschlagt, um die Siegelmarken halten zu können. Die Zigarettenpackungen werden dann aus dem Revolver gegen die Siegelmarken ausgeschoben, so daß diese sich stirnseitig um die Zigarettenpackungen legen. Dies ist jedoch konstruktionsmäßig sehr aufwendig.

Ferner ist aus der EU-OS 0 034 790 eine Vorrichtung bekannt, bei der eine Leimwalze ein rotierendes Leimsegment beleimt, das seinerseits den aufgenommenen Leim auf die Siegelmarken überträgt, die von einem Greiferzylinder erfaßt und mitgeführt werden. Die beleimten Siegelmarken werden dann stimseitig auf die Zigarettenpackungen, die von einem Revolver aufgenommen wurden, aufgebracht. wonach die Zigarettenpackungen aus dem Revolver in einen Schacht ausgeschoben und dadurch die Enden der Siegelmarken zur Zigaretteripackung hin umgelegt werden. Auch diese Konstruktion ist sehr aufwendig.

Abgesehen davon ist aus der DE-PS 1 266 210 eine Vorrichtung bekannt, die eine Trommel aufweist, die gleichzeitig zur Entnahme und zum Aufbringen der Siegelmarken dient und mit einer Leimwatze zum Beleimen der Siegelmarken zusammenarbeitet. Die Trommel besitzt hierbei am Umfang erhabene, saugluftbeaufschlagbare Ringflächen, während in einem dazwischenliegenden tieferen Ringraum ein Abstreifband vorgesehen ist. Die Leimwalze ist mit entsprechenden erhabenen zwischen die Ringabschnittflächen eingreifenden Abschnitten versehen, damit nur dort Klebstoff aufgetragen werden kann und bei fehlender Siegelmarke die Saugluftöffnungen nicht durch Leim verschmutzt werden, vodurch aber die Beleimung in einem nicht unterstützten Bereich der Siegelmarke stattfindet. Abgesehen von der aufwendigen konstruktion fehlt auch eine Einrichtung, um die Siegelmarke stirnseitig um das Zigarettenpäckchen herum zu falten.

Außerdem ist aus der DE-PS 28 26 618 eine Flaschenetikettiermaschine bekannt, bei der um eine Achse drehbare in Radialrichtung mittels Nocken verschiebliche Leimsegmente vorgesehen sind, die über eine Leimwalze beleimt werden und in beleimtem Zustand die Etiketten aus einem Magazin entnehmen. Die beleimten Etiketten werden dann an einen Greiferzylinder übergeben, der die Etiketten auf die Flaschen aufträgt. Diese Konstruktion ist ebenfalls aufwendig und wäre zudem für das Anbringen von Siegelmarken an Zigarettenpackungen nicht ohne weiteres geeignet.

Aufgabe der vorliegenden Erfindung ist es, eine Vorrichtung nach dem Oberbegriff des Anspruchs 1 zu schaffen, die konstruktionsmäßig einfach ist und trotzdem zuverlässig arbeitet.

Diese Aufgabe wird entsprechend dem kennzeichnenden Teil des Anspruchs 1 gelöst.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Vorrichtung zum Anbringen von Siegelmarken an Zigarettenpackungen.
Fig. 2 zeigt die Leimwalze der Vorrichtung mit der Leimzuführung von Fig. 1 quer zur Achsrichtung.

Bei der dargestellten Vorrichtung ist ein Magazin 1 zur Aufnahme eines Stapels Siegelmarken 2 vorgesehen, die am Boden des Magazins 1 mittels eines saugluftbeaufschlagten Segments 3, das um eine Achse 4 schwenkbar ist, entnommen werden können. Dem Segment 3 ist eine Uberführungseinrichtung nachgeordnet, die aus einer Rolle 5 und einer damit zusammenwirkenden Segmentrolle 6 sowie einem feststehenden Führungselement 7 besteht. Eine aus dem Magazin 1 entnommene .Siegelmarke 2 wird durch das Segment 3 in Richtung auf die Rolle 5 geschwenkt und dann mittels der Segmentrolle 6 in den zwischen den Rollen 5 und 6 befindlichen Spalt geführt und weitergefördert. wobei das Führungselement 7 die Siegelmarke 2 in Drehrichtung einer Leimwalze 8 umlenkt, wobei die Siegelmarke 2 dann durch die Rolle 5 gegen die Leimwalze 8 gedrückt wird, da die Rolle 5 bezüglich der Leimwalze 8 als Andruckrolle wirkt.

Die Leimwatze 8 besteht, wie in Fig. 2 dargestellt, aus mehreren saugluftbeaufschlagten Scheiben 9 und mehreren Beleimscheiben 10. Die Scheiben 9 weisen an ihrer Umfangsfläche Öffnungen 11 auf, die etwa über die Leimwalzenachse 12 mit einer Unterdruckquelle verbindbar sind. Die Scheiben 10 weisen dagegen auf ihrer Umfangsfläche Vertiefungen 13 auf, die zur Aufnahme von Leim dienen. Die Scheiben 9 und 10 sind beispielsweise abwechselnd auf der Leimwalzenachse 12 angeordnet, wobei die Beleimscheiben 10 zumindest außenseitig und im mittleren Bereich vorgesehen sind. Die Öffnungen 11 und die Vertiefungen 13 sind jeweils abschnittsweise entsprechend der Breite einer Siegelmarke 2 vorgesehen, beispielsweise sind vier derartige Abschnitte mit Abstand zueinander am Umfang der Leimwalze 8 vorgesehen.

Die Leimwalze 8 läuft an einer Leimzuführung 14 vorbei, die in Drehrichtung der Leimwalze 8 vor der Uberführungseinrichtung vorgesehen ist. Die Leimzuführung 14, die mit einem nicht dargestellten Leimbehälter in Verbingung steht, besitzt Schlitze 15, durch die der Leim zugeführt wird und in die die Beleimscheiben 10 eintauchen. Der Eingriff der Beleimscheiben 10 mit der Leimzuführung 14 im Bereich der Schlitze 15 ist dichtend, so daß kein Leim austreten kann, die Umfangsflächen der Beleimscheiben 10 von Leim sauber gehalten werden und nur die Vertiefungen 13 mit Leim gefüllt werden und diesen abführen.

Beim Andrücken einer Siegelmarke 2 an die Leimwalze 8 durch die Rolle 5 wird daher die Siegelmarke durch den von den Vertiefungen 13 zuvor aufgenommenen Leim punktweise beleimt.

Beim Weiterdrehen der Leimwalze 8 wird dann die beleimte Siegelmarke 2 von einem hin- und herschwenkbaren Hebel 16 übernommen, der um eine Achse 17 schwenkbar ist. Der Hebel 16 besitzt einen abgewinkelten Endabschnitt 16' an seinem freien Ende, der gabelförmig und saugluftbeaufschlagbar ist. Der Hebel 16 ist derart angeordnet, daß er beim Verschwenken aus der durchgezogen dargestellten Position in die strichpunktierte Fosition mit dem Umfang der Leimwalze in Eingriff gelangt, so daß durch die Saugluftbeaufschlagung die Siegelmarke 2 von der Leimwalze 8 abgenommen wird. Die Siegelmarke 2 befindet sich dann auf dem gabelförmigen Endabschnitt 16' und wird in die strichpunktierte Position von Fig. 1 befördert, wobei die beleimte Seite nach außen zeigt. Ein Zigarettenpäckchen 18 wird quer zum abgewinkelten Endabschnitt 16' des Hebels 16 durch die durch die Gabel gebildete Öffnung geschoben, wodurch zunächst die Stirnseite des Zigarettenpäckchens 18 mit dem mittleren Abschnitt der Siegelmarke 2 in Eingriff gelangt und dann durch das Hindurchschieben des Zigarettenpäckchens 18 durch das Maul im Endabschnitt 16' die Enden der Siegelmarke 2 in Richtung auf das Zigarettenpäckchen 18 durch die Gabel umgelegt werden, wodurch die Siegelmarke 2 mit dem Zigarettenpäckchen 18 verklebt wird, da die Gabelöffnung in der Höhe der Stärke des Zigarettenpäckchens 18 entspricht. Die Zigarettenpäckchen 18 brauchen hierbei nicht von einem besonderen Revolver aufgenomnen zu werden, sondern können einfach, etwa mittels eines Stöpsels, entlang einer Förderbahn bewegt werden.

Um tangential mit der Leimwalze 8 in Eingriff zu gelangen, ist der Endabschnitt 16' entsprechend dem Tangentialkreis an die Leimwalze 8 um seine Achse 17 gekrümmt.

Die Vorrichtung läßt sich auch zum Aufbringen von anderen Etiketten als Siegelmarken auf im wesentlichen quaderförmigen Gegenständen verwenden.

## Patentansprüche

1. Vorrichtung zum Anbringen von Siegelmarken (2) an Zigarettenpackungen (18) mit einem die Siegelmarken (2) aufnehmenden Magazin (1), einer Entnahmeeinrichtung für Siegelmarken aus dem Magazin (1), einer Leimwalze (8) zum Beleimen der Siegelmarken (2) und Übertragungseinrichtungen für die Siegelmarken (2) auf die Stirnseiten der Zigarettenpackungen (18), dadurch gekennzeichnet, daß die Leimwalze (8) in ringförmige Umfangsabschnitte (9, 10) unterteilt ist, von denen die einen (9) Saugluftöffnungen (11) und die anderen (10) Vertiefungen (13) zur Aufnahme von Leim aufweisen, wobei die die Vertiefungen (13) aufweisenden Umfangsabschnitte (10) zu Schlitzen (15) einer Leimzuführung (14) nach außen abgedichtet geführt sind, und daß die Ubertragungseinrichtung aus einem hin- und herbeweglichen gabelfürmigen Element (16') besteht, das aus einer Ausgangsstellung tangential an der Leimwalze (8) vorbei quer in die Förderbahn der Zigarettenpackungen (18) beweglich ist.

2. Vorrichtung nach Anspruch 1, dadurch gekennzeichnet, daß die ringförmigen Umfangsabschnitte (9,10) mit Abstand zueinander angeordnete Scheiben sind.

3. Vorrichtung nach Anspruch 1 oder 2, dadurch gekennzeichnet, daß die Vertiefungen (13) punktförmig sind.

4. Vorrichtung nach den Ansprüchen 1 bis 3, dadurch gekennzeichnet, daß die die Saugluftöffnungen (11) und die die Vertiefungen (13) aufweisenden Umfangsabschnitte (9. 10) abwechselnd nebeneinander,angeordnet sind.

5. Vorrichtung nach einem der Ansprüche 1 bis 4, dadurch gekennzeichnet, daß die die Vertiefungen (13) aufweisenden Umfangsabschnitte (10) in die Schlitze (15) eintauchen.

6. Vorrichtung nach einem der Ansprüche 1 bis 5, dadurch gekennzeichnet, daß das gabelförmige Element (16') das abgewinkelte Ende eines hin- und herschwenkbaren Hebels (16) ist.

7. Vorrichtung nach Anspruch 6, dadurch gekennzeichnet, daß das gabelförmige Element (16') entsprechend dem Tangentialkreis an die Leimwalze (8) um die Schwenkachse (17) des Hebels (16) gekrümmt ist.

8. Vorrichtung nac: cinem der Ansprüche 1 bis 7, dadurch gekennzeichnet, daß die Entnahmeeinrichtung eine Förderrolle (5) aufweist, die zugleich Andruckrolle bezüglich der Leimwalze (8) ist.

## Claims

1. A device for affixing seal labels (2) to cigarette packets (18) with a magazine (1) storing the seal labels (2), an extraction device for the seal labels from the magazine, a glueing roller (8) for applying glue to the seal labels (2) and transfer devices for the seal labels (2) onto the front sides of the cigarette packets (18), characterised in that the glueing roller (8) is divided into annular peripheral sections (9, 10) of which some (9) have air suction openings (11) and the others (10) have recesses (13) for receiving glue, where the peripheral sections (10) which have the recesses (13) are directed with outward sealing to slits (15) of a glue guide (14), and in that the transfer device consists of a forkshaped member (16') movable to and fro, which is movable from a start position tangential to the glueing roller (8) transversally over to the conveying path of the cigarette packets (18).

2. A device according to claim 1, characterised in that the annular peripheral sections (9,10) are discs arranged spaced from one another.

3. A device according to claim 1 or 2, characterised in that the recesses (13) are dot- shaped.

4. A device according to claims 1 to 3, characterised in that the peripheral sections (9, 10) having air suction openings (11) and those having the recesses (13) are disposed alternately next to one another.

5. A device according to one of claims 1 to 4, characterised in that the peripheral sections (10) having the recesses (13) enter into the slits (15).

6. A device according to one of claims 1 to 5, characterised in that the fork-shaped member (16') is the elbowed end of a lever (16) which is pivotable to and fro.

7. A device according to claim 6, characterised in that the fork-shaped member (16') is bent about the pivoting axis (17) of the lever (16) corresponding to the tangential circle to the glueing roller (8).

8. A device according to one of claims 1 to 7, characterised in that the extraction device has a conveyor roller (5) which is also a press-on roller relative to the glueing roller (8).

## Revendications

1. Dispositif pour la mise en place de vignettes (2) sur des paquets de cigarettes (18), comprenant un magasin (1) recevant les vignettes (2), un dispositif de prélèvement des vignettes dans le magasin (1), un rouleau d'encollage (8) pour l'encollage des vignettes (2) et des mécanismes de transfert des vignettes (2) sur la partie frontale des paquets de cigarettes (18), caractérisé par le fait que le rouleau d'encollage (8) est divisé en éléments périphériques annulaires (9, 10), dont les uns (9) présentent des orifices d'aspiration (11) et les autres (10) des creux (13) pour recueillir la colle, les éléments (10) porteurs de creux (13) étant guidés dans les fentes (15) d'un dispositif d'alimentation en colle (14), t'étanchéité étant assurée sur l'extérieur, et par le fait que le système de transfert est constitué d'un élément en forme de fourche ou de U (16') animé d'un mouvement de va-et-vient, lequel élément est mobile à partir d'une position de départ, tangentiellement au rouleau d'encollage (8), en coupant la trajectoire de déplacement des paquets de cigarettes (18).

2. Dispositif selon la revendication 1, caractérisé par le fait que les éléments périphériques annulaires (9, 10) sont des disques disposés à une certaine distance les uns des autres.

3. Dispositif selon la revendication 1 ou 2, caractérisé par le fait que les creux (13) sont de forme ponctuelle.

4. Dispositif selon l'une des revendications 1 à 3, caractérisé par le fait que les éléments périphériques (9, 10) présentant les orifices d'aspiration (11) et les creux (13) sont disposés côte à côté de manière alternée.

5. Dispositif selon l'une des revendications 1 à 4, caractérisé par le fait que les éléments (10) présentant les creux (13) pénètrent dans les fentes (15).

6. Dispositif selon l'une des revendications 1 à 5, caractérisé par le fait que l'élément en forme de fourche (16') est constitué par l'extrémité retournée d'un levier animé d'un mouvement de va-et-vient (16).

7. Dispositif selon la revendication 6, caractérisé par le fait que l'élément en forme de fourche (16') est incurvé, selon le cercle des accélérations tangentielles au rouleau d'encollage (8), autour de l'axe de pivotement . (17) du levier (16).

8. Dispositif selon l'une des revendications 1 à 7, caractérisé par le fait que le système de prélèvement comporte un rouleau de transfert (5) qui sert en même temps de rouleau-presseur vis- à-vis du rouleau d'encollage (8).
